# DEMANDE DE BREVET EUROPEEN

(11) **EP 4 595 829 A1**
(43) Date de publication de la demande: **06.08.2025**
(21) Numéro de dépôt: 24315039.8
(22) Date de dépôt: 02.02.2024
(51) Int. Cl.: A47G 7/04, A01K 31/14

(54) **SYSTÈME DE SUSPENSION, PAR EXEMPLE D'UN NICHOIR, À UNE BARRE D'APPUI**

(71) Demandeur: Biodinteg, 34170 Castelnau-le-Lez (FR)
(72) Inventeur: Gontier, Anthony, 34500 BEZIERS (FR)
(74) Mandataire: Delaveau, Sophie

(57) **Abrégé**

L'invention porte principalement sur un système de suspension (1) d'un élément à suspendre (22), qui est essentiellement caractérisé en ce qu'il comporte une portion d'accrochage (2) à une barre d'appui (14), par exemple une rambarde, une portion de fixation (3) à l'élément à suspendre (22) qui est essentiellement longitudinale et qui comprend au moins un perçage (5) destiné à recevoir des moyens de fixation (15) à l'élément à suspendre (22), et une portion de consolidation (4) comportant des moyens de coopération (17) avec un élément d'ajustement de la verticalité de la portion de fixation (18) lorsque la portion d'accrochage (2) est en place sur la barre d'appui (14), en ce que la portion d'accrochage (2) et la portion de consolidation (4) sont respectivement ménagées au niveau des extrémités opposées de la portion de fixation longitudinale (3), et en ce que la portion d'accrochage (2), la portion de fixation (3) et la portion de consolidation (4) sont réalisées en une seule pièce. L'invention s'applique notamment à la suspension d'un nichoir, comme de toute autre élément de type floral ou ornemental.

## Description

### DOMAINE TECHNIQUE

L'invention s'inscrit dans le domaine des systèmes de suspension à une barre d'appui, par exemple à une rambarde de balcon ou de terrasse, destinés à suspendre un nichoir ou tout autre élément adapté tel que des bacs ou pots d'ornements florales, ou encore des éléments de décoration.

### ART ANTERIEUR ET INCONVENIENTS DE L'ART ANTERIEUR

Les systèmes de suspension de pots de fleur ou autre élément à suspendre qui comportent des moyens d'accrochage à la barre d'appui d'une fenêtre ou au rebord du garde-corps d'un balcon ou terrasse sont bien connus.

Ces systèmes de suspension se composent généralement d'une portion d'accrochage à la barre d'appui et de moyens de maintien de l'élément à suspendre.

Les moyens de maintien de l'élément à suspendre peuvent comprendre un fond plat sur lequel repose l'élément à suspendre. Mais dans cette configuration, le maintien de l'élément à suspendre n'est pas sécurisé. En outre, il n'est pas possible de garantir le maintien en position verticale de l'élément à suspendre.

Il existe également des moyens de maintien qui coopèrent avec l'élément à suspendre pour assurer son maintien. C'est le cas du système de la publication FR1367888 qui prévoit qu'une partie recourbée s'encastre dans l'orifice d'écoulement d'eau du pot de fleurs. Mais cette configuration, d'une part ne permet pas d'assurer l'écoulement d'eau requis pour les plantes, et d'autre part ne s'adapte qu'à des éléments à suspendre pourvus d'un orifice en partie inférieure.

Il existe enfin des moyens de maintien qui, sans s'encastrer, dans l'élément à suspendre, coopèrent avec des moyens préalablement fixés sous l'élément à suspendre. Le plus souvent, ces moyens coopérants sont fixés à l'élément à suspendre par perçage. En outre, cette configuration engendre le montage d'au moins deux pièces différentes et nécessite le plus souvent de retourner l'élément à suspendre pour monter les moyens coopérant avant d'installer l'élément à suspendre.

Enfin, dans toutes ces configurations, la position verticale de l'élément à suspendre n'est pas assurée.

### OBJECTIF DE L'INVENTION

L'invention vise donc à proposer un système de suspension d'un élément à suspendre à une barre d'appui qui s'adapte à toute configuration du dit élément à suspendre, qui nécessite peu d'étapes de montage, qui évite le retournement de l'élément à suspendre avant sa fixation à la barre d'appui, tout en assurant une bonne résistance au vent et aux intempéries.

L'invention vise en outre un système de suspension qui est simple et peu coûteux à fabriquer.

L'invention vise enfin un système de suspension qui est maintenu de façon sécurisée en position verticale.

### EXPOSE DE L'INVENTION

À cet effet, le système de suspension d'un élément à suspendre de l'invention est essentiellement caractérisé en ce qu'il comporte une portion d'accrochage à une barre d'appui, par exemple une rambarde, une portion de fixation à l'élément à suspendre qui est essentiellement longitudinale et qui comprend au moins un perçage destiné à recevoir des moyens de fixation à l'élément à suspendre, et une portion de consolidation comportant des moyens de coopération avec un élément d'ajustement de la verticalité de la portion de fixation lorsque la portion d'accrochage est en place sur la barre d'appui, en ce que la portion d'accrochage et la portion de consolidation sont respectivement ménagées au niveau des extrémités opposées de la portion de fixation longitudinale, et en ce que la portion d'accrochage, la portion de fixation et la portion de consolidation sont réalisées en une seule pièce.

Le système de suspension de l'invention peut également comporter les caractéristiques optionnelles suivantes considérées isolément ou selon toutes les combinaisons techniques possibles :
- la portion de fixation à l'élément à suspendre comporte au moins deux perçages.
- les perçages de la portion de fixation sont circulaires ou oblongs.
- la portion de fixation à l'élément à suspendre est intégralement longitudinale.
- la portion d'accrochage est essentiellement en forme de U.
- la portion d'accrochage comporte au moins un perçage destiné à recevoir des moyens de fixation souples à la barre d'appui.
- la portion de consolidation comporte au moins un perçage destiné à recevoir une tige filetée solidarisée à un moyen de calage en verticalité en formant un élément d'ajustement de la verticalité de la portion de fixation.
- la portion de consolidation comporte une branche en U dans le prolongement de la partie fixation dont les deux branches opposées comportent chacune au moins un perçage en alignement.
- la portion de consolidation comporte une partie d'appui de la partie inférieure de l'élément à suspendre.
- l'alignement des deux perçages est perpendiculaire à la portion de fixation et la partie d'appui est perpendiculaire à la partie de fixation.

L'invention porte également sur un dispositif de suspension d'un élément à suspendre qui est essentiellement caractérisé en ce qu'il comporte le système de suspension tel que précédemment énoncé dont la portion de consolidation comporte au moins un perçage, et un élément d'ajustement de la verticalité de la portion de fixation comportant une tige filetée destinée à être logée dans ledit perçage et solidarisée à un moyen de calage en verticalité.

Le dispositif de suspension de l'invention peut également comporter les caractéristiques optionnelles suivantes considérées isolément ou selon toutes les combinaisons techniques possibles :
- la plaque de calage en verticalité présente une longueur supérieure à 11 centimètres.
- la portion de consolidation comporte une branche en U dans le prolongement de la partie fixation dont les deux branches opposées comportent chacune au moins un perçage en alignement et en ce que la tige filetée solidaire de la plaque de calage en verticalité de l'élément d'ajustement de la verticalité de la portion de fixation présente une longueur supérieure à la distance entre les deux perçages.
- la portion d'accrochage est essentiellement en forme de U et comporte au moins comporte au moins un perçage destiné à recevoir des moyens de fixation souples à la barre d'appui.

L'invention porte enfin sur l'utilisation du système tel que précédemment décrit pour suspendre un nichoir.

### PRESENTATION DES FIGURES

D'autres caractéristiques et avantages de l'invention ressortiront clairement de la description qui en est donnée ci-dessous, à titre indicatif et nullement limitatif, en référence à la figure annexée :
[Fig. 1] La figure 1 est une illustration schématique en perspective d'un premier mode de réalisation du système de suspension de l'invention ;
[Fig. 2] La figure 2 est une illustration schématique en perspective d'un second mode de réalisation du système de suspension de l'invention ;
[Fig. 3] La figure 3 est une illustration schématique de côté du système de suspension de l'invention selon le premier mode de réalisation ;
[Fig. 4] La figure 4 est une illustration schématique en perspective et en élévation du dispositif de suspension de l'invention supportant un nichoir et monté sur une rambarde de balcon ;
[Fig. 5] La figure 5 est une illustration schématique en perspective et de dessous du dispositif de suspension de l'invention supportant un nichoir et monté sur une rambarde de balcon ; et
[Fig. 6] La figure 6 est une illustration schématique en perspective de derrière du dispositif de suspension de l'invention supportant un nichoir et monté sur une rambarde de balcon

### DESCRIPTION DETAILLEE DE L'INVENTION

II est tout d'abord précisé que sur les figures, les mêmes références désignent les mêmes éléments quelle que soit la figure sur laquelle elles apparaissent et quelle que soit la forme de représentation de ces éléments. De même, si des éléments ne sont pas spécifiquement référencés sur l'une des figures, leurs références peuvent être aisément retrouvées en se reportant à une autre figure.

Il est également précisé que les figures représentent essentiellement deux modes de réalisation de l'objet de l'invention mais qu'il peut exister d'autres modes de réalisation qui répondent à la définition de l'invention.

L'invention porte essentiellement sur un système de suspension qui est réalisé en une seule pièce. Le système de suspension comporte une portion d'accrochage à une barre d'appui, une portion de fixation à l'élément à suspendre et une portion de consolidation qui coopère avec un élément d'ajustement de la verticalité lorsque le système est en place'sur la barre d'appui. On décrit de façon détaillé le système de suspension de l'invention et le dispositif associé selon deux modes de réalisation et en référence aux figures 1 à 3.

Le système de suspension de l'invention 1, 1a comporte en premier lieu une portion d'accrochage 2, 2a présentant une forme de U destinée à venir entourer la barre d'appui sur laquelle le système de suspension est destiné à être accroché. L'extrémité libre 9, 9a de la portion d'accrochage 2, 2a est recourbée vers le bas de façon à sécurisée l'attache du système à la barre d'appui.

Selon le mode de réalisation de la figure 1, la portion d'accrochage 2 présente une série de perçages oblongs 8, 10 qui s'étendent transversalement le long de ladite portion d'accrochage 2. Plus précisément, la portion d'accrochage 2 comporte deux premiers perçages 8 au niveau de son extrémité libre recourbée 9 et quatre seconds perçages 10 au niveau de sa branche centrale 11 et de son extrémité opposée recourbée 12. Les perçages oblongs 8, 10 sont destinés à recevoir des moyens de fixations à la barre d'appui constitués dans ce mode de réalisation d'une sangle de verrouillage 13 (Figure 3) qui s'insère d'abord dans un second perçage 10 depuis la face supérieure de la portion d'accrochage 2, puis dans un premier perçage 8 depuis la face inférieure de la portion d'accrochage 2 en entourant la barre d'appui 14. Des moyens de serrage de la sangle de verrouillage 13 non représentés mais bien connus de l'homme du métier sont également prévus.

Selon le mode de réalisation de la figure 2, les moyens de serrage sont constitués d'une élingue à ferrets non représentée qui comporte une corde en matière naturelle ou synthétique équipée d'un ferret à bascule à ses deux extrémités. Lors de l'installation, un noeud en tête d'alouette peut être effectué afin de solidariser la corde à la rambarde et les ferrets sont introduits dans les orifices 10a de la portion d'accrochage 2a. La bascule du ferret opérant naturellement en blocage et la corde pouvant soutenir plus de 100kg, ce moyen de serrage assure une sécurité maximum de maintien du système.

En variante non représentée, la portion d'accrochage 2, 2a ne comporte pas de perçages et aucun moyen de fixation à la barre d'appui n'est prévu. C'est notamment le cas lorsque la courbure de la portion d'accrochage 2, 2a coopère parfaitement avec la forme de la barre d'appui.

Dans le prolongement de la portion d'accrochage 2, 2a s'étend une portion de fixation longitudinale 3,3a qui comporte deux perçages 5,5a destinés à recevoir des vis de fixation 15 de l'élément à suspendre (figure 6) traversant les perçages 5,5a jusqu'à et dans la paroi arrière de l'élément à suspendre.

Les perçages 5, 5a peuvent être ronds ou oblongs. Dans ce dernier cas, le positionnement des vis de fixation 15 sera plus aisée.

Les perçages sont représentés au nombre de deux sur ces modes de réalisation, mais le nombre et la position des perçages 5,5a sont adaptés à la hauteur et à la forme de l'élément à suspendre. Alternativement, l'intégralité des perçages n'est pas utilisée si la hauteur de l'élément à suspendre est moins importante que la hauteur de la portion de fixation verticale 3, 3a.

En partie inférieure de la portion de fixation 3, 3a, dans son prolongement et à l'opposé de la portion d'accrochage 2, 2a, une portion de consolidation 4,4a présente une branche en U 16, 16a qui est inversée par rapport à la forme en U de la portion d'accrochage 2, 2a et qui s'étend du côté opposé de la portion de fixation 3, 3a.

La branche en U 16, 16a de la portion de consolidation 4, 4a s'étend dans le prolongement de la portion de fixation 3, 3a, jusqu'à une partie d'appui plane 6,6a qui s'étend perpendiculairement à la portion de fixation 3, 3a et dans la direction opposée à ladite portion de fixation 3, 3a.

La branche en U 16, 16a comporte, au niveau de ses deux branches opposées, deux perçages 17, 17a qui sont alignés perpendiculairement à la portion de fixation 3, 3a et qui sont destinés à recevoir un élément d'ajustement de la verticalité de la portion de fixation visible 18 sur la figure 3. On peut prévoir, comme illustré à la figure 2, un insert de guidage 17a' qui est inséré par forçage dans le perçage 17a situé sur la face arrière de la branche en U 16a du côté de la portion de fixation 3a.

L'élément d'ajustement de la verticalité de la portion de fixation 18 comporte une tige filetée 19 qui présente une longueur supérieure à la distance entre les deux perçages 17,17a et qui traverse les deux perçages 17,17a de la branche en U 16 de la portion de consolidation 4, et une plaque de calage en verticalité 20 fixé à l'extrémité de la tige filetée 19 en regard vertical de la portion d'accrochage 2.

La plaque de calage en verticalité 20 s'étend parallèlement à la portion de fixation 3 et présente une longueur supérieure à 11 centimètres afin de pouvoir venir en appui contre deux barreaux adjacents du balcon dont l'espacement maximum répond aux normes en vigueur.

La rotation de la plaque de calage 20, lorsque la tige filetée 19 est en position dans les perçages 17 de la branche en U 16 de la portion de consolidation 4, entraîne l'augmentation ou la diminution de sa distance à la portion de fixation 3 et permet de positionner la portion de fixation 3 du système de suspension dans une stricte verticalité, ce dont il résulte le positionnement vertical de l'élément à suspendre. Plus précisément, lors du montage du dispositif de suspension comportant le système de suspension 1 et l'élément d'ajustement de la verticalité de la portion de fixation 18, la tige filetée 19 de l'élément d'ajustement de la verticalité de la portion de fixation 18 est insérée dans les deux perçages 17 de la branche en U 16 de la portion de consolidation 4, la plaque de calage 20 est positionnée verticalement ou horizontalement (figure 6) et entraînée manuellement en rotation par l'installateur jusqu'à ce que la portion de fixation 3 soit verticale lorsque la plaque de calage 20 est en appui contre la rambarde. Pour le mode de réalisation illustré en figure 2, la tige filetée 19 est guidée vers l'orifice opposé 17a par l'insert de guidage 17a'.

Ce système de positionnement vertical est avantageux car il nécessite peu d'opérations tout en permettant de maintenir l'élément à suspendre en position verticale. Il n'altère par ailleurs pas la rambarde. A cet effet, le moyen de calage peut être en bois.

La partie d'appui plane 6, 6a de la portion de consolidation 4, 4a peut comporter un orifice 20,20a destiné à fixer par vissage la paroi inférieure de l'élément à suspendre. Mais cette fixation est optionnelle puisque la fixation principale est réalisée par la portion de fixation 3, 3a et les orifices 5,5a qu'elle comporte conformément à ce qui est décrit précédemment.

En ce qui concerne le matériau constituant l'élément à suspendre, il est de préférence en métal et plus préférentiellement en acier inoxydable d'épaisseur comprise entre 2 et 8 millimètres, de préférence de 5 millimètres.

Les figures 4 à 6 représentent un dispositif de suspension de l'invention comprenant deux systèmes de suspension 1 de l'invention et pour chacun des deux systèmes de suspension un moyen de calage en verticalité qui est en appui de contact surfacique contre un cache-vue vitré 21. Le dispositif de l'invention permet de suspendre en position verticale un nichoir 22 sur une rambarde 14.

On notera que l'un des moyens de calage 20 est positionné verticalement contre le cache-vue vitré 21 alors que le second moyen de calage est positionné horizontalement ce dont il résulte un positionnement optimisé du système relativement au cache-vue vitré 21. On pourra prévoir que le moyen de calage présente toute forme appropriée pour assurer le meilleur calage possible.

Le système et le dispositif de l'invention s'appliquent à la suspension d'un nichoir dans les modes de réalisation présentés, mais ils trouvent application pour tout élément floral ou décoratif à suspendre à une barre d'appui.

## Revendications

1. Système de suspension (1,1a) d'un élément à suspendre (22), **caractérisé en ce qu'**il comporte une portion d'accrochage (2,2a) à une barre d'appui (14), par exemple une rambarde, une portion de fixation (3,3a) à l'élément à suspendre (22) qui est essentiellement longitudinale et qui comprend au moins un perçage (5,5a) destiné à recevoir des moyens de fixation (15) à l'élément à suspendre (22), et une portion de consolidation (4,4a) comportant des moyens de coopération (17,17a) avec un élément d'ajustement de la verticalité de la portion de fixation (18) lorsque la portion d'accrochage (2,2a) est en place sur la barre d'appui (14), **en ce que** la portion d'accrochage (2, 2a) et la portion de consolidation (4,4a) sont respectivement ménagées au niveau des extrémités opposées de la portion de fixation longitudinale (3,3a), et **en ce que** la portion d'accrochage (2, 2a), la portion de fixation (3,3a) et la portion de consolidation (4,4a) sont réalisées en une seule pièce.

2. Système de suspension selon la revendication 1, **caractérisé en ce que** la portion de fixation (3,3a) à l'élément à suspendre (22) comporte au moins deux perçages (5,5a)..

3. Système selon la revendication précédente, **caractérisé en ce que** les perçages (5,5a) de la portion de fixation (3,3a) sont circulaires ou oblongs.

4. Système de suspension selon l'une quelconque des revendications précédentes, **caractérisé en ce que** la portion de fixation (3,3a) à l'élément à suspendre (22) est intégralement longitudinale.

5. Système de suspension selon l'une quelconque des revendications précédentes, **caractérisé en ce que** la portion d'accrochage (2,2a) est essentiellement en forme de U.

6. Système selon la revendication précédente, **caractérisé en ce que** la portion d'accrochage (2,2a) comporte au moins un perçage (8,10) destiné à recevoir des moyens de fixation souples (13) à la barre d'appui (14).

7. Système selon l'une quelconque des revendications précédentes, **caractérisé en ce que** la portion de consolidation (4,4a) comporte au moins un perçage (17, 17a) destiné à recevoir une tige filetée (19) solidarisée à un moyen de calage en verticalité (20) en formant un élément d'ajustement de la verticalité de la portion de fixation (18).

8. Système selon la revendication précédente, **caractérisé en ce que** la portion de consolidation (4) comporte une branche en U (16,16a) dans le prolongement de la partie fixation (3) dont les deux branches opposées comportent chacune au moins un perçage (17,17a) en alignement.

9. Système selon l'une quelconque des revendications précédentes, **caractérisé en ce que** la portion de consolidation (4,4a) comporte une partie d'appui (6) de la partie inférieure de l'élément à suspendre (22).

10. Système selon l'une quelconque des revendications 8 et 9, **caractérisé en ce que** l'alignement des deux perçages (17, 17a) est perpendiculaire à la portion de fixation (3,3a) et **en ce que** la partie d'appui (6,6a) est perpendiculaire à la partie de fixation (3).

11. Dispositif de suspension d'un élément à suspendre, **caractérisé en ce qu'**il comporte le système de suspension de la revendication 1 dont la portion de consolidation (4,4a) comporte au moins un perçage (17,17a), et un élément d'ajustement de la verticalité de la portion de fixation (18) comportant une tige filetée (19) destinée à être logée dans ledit perçage (17, 17a) et solidarisée à un moyen de calage en verticalité (20).

12. Dispositif selon la revendication 11, **caractérisé en ce que** la plaque de calage en verticalité (20) présente une longueur supérieure à 11 centimètres.

13. Dispositif selon l'une quelconque des revendications 11 et 12, **caractérisé en ce que** la portion de consolidation (4,4a) comporte une branche en U (16,16a) dans le prolongement de la partie fixation (3) dont les deux branches opposées comportent chacune au moins un perçage (17, 17a) en alignement et **en ce que** la tige filetée (19) solidaire de la plaque de calage en verticalité (20) de l'élément d'ajustement de la verticalité de la portion de fixation (18) présente une longueur supérieure à la distance entre les deux perçages (17,17a).

14. Dispositif selon l'une quelconque des revendications 11 à 13, **caractérisé en ce que** la portion d'accrochage (2) est essentiellement en forme de U et comporte au moins comporte au moins un perçage (10) destiné à recevoir des moyens de fixation souples (13) à la barre d'appui (14).

15. Utilisation du système selon les revendications 1 à 10 ou du dispositif selon les revendications 11 à 14 pour suspendre un nichoir (22).
